# EUROPÄISCHE PATENTSCHRIFT

(11) **EP 3 111 521 B1**
(45) Veröffentlichungstag und Bekanntmachung des Hinweises auf die Patenterteilung: **28.08.2019**
(21) Anmeldenummer: 15703057.8
(22) Anmeldetag: 03.02.2015
(51) Int. Cl.: H01T 4/16

(54) **ÜBERSPANNUNGSSCHUTZELEMENT**
SURGE PROTECTION ELEMENT
ÉLÉMENT DE PROTECTION CONTRE LES SURTENSIONS

(30) Priorität: 25.02.2014 DE 102014102459
(43) Veröffentlichungstag der Anmeldung: 04.01.2017
(73) Patentinhaber: TDK Electronics AG, 81671 München (DE)
(72) Erfinder: DORSCH, Eduard, 14624 Dallgow (DE); WERNER, Frank, 13591 Berlin (DE); BOBERT, Peter, 14612 Falkensee (DE); WESTEBBE, Thomas, 14195 Berlin (DE)
(74) Vertreter: Epping - Hermann - Fischer
(86) Internationale Anmeldenummer: PCT/EP2015/052171
(87) Internationale Veröffentlichungsnummer: WO 2015/128159

(56) Entgegenhaltungen:
- EP-A1- 1 835 578
- WO-A1-2013/041150
- DE-U1-202008 016 322

## Beschreibung

Die vorliegende Erfindung betrifft ein Überspannungsschutzelement.

Die DE 20 2008 016 322 U1 offenbart ein bekanntes Überspannungsschutzelement gemäß der Präambel des Anspruchs 1.

Die zu lösende Aufgabe ist es, ein verbessertes Überspannungsschutzelement anzugeben.

Diese Aufgabe wird durch das Überspannungsschutzelement mit den Merkmalen des unabhängigen Patentanspruchs gelöst. Vorteilhafte Ausgestaltungen und Weiterbildungen sind Gegenstand der abhängigen Patentansprüche.

Ein vorgeschlagenes Überspannungsschutzelement, vorzugsweise ein Überspannungsschutzableiter, beispielsweise ein Gasableiter, umfasst eine erste Elektrode, eine zweite Elektrode und einen Gasentladungsraum, der zwischen der ersten Elektrode und der zweiten Elektrode angeordnet ist, wobei das Überspannungsschutzelement eine

Zwischenelektrodenstruktur aufweist, die in dem Gasentladungsraum angeordnet und elektrisch von der ersten Elektrode und der zweiten Elektrode isoliert ist. Der Gasentladungsraum ist vorzugsweise ein zusammenhängender Gasentladungsraum. Das Überspannungsschutzelement ist weiterhin vorzugsweise ausgebildet, in dem Gasentladungsraum ein Gas zu entladen und so eine elektrisch leitfähige Verbindung zwischen der ersten Elektrode und der zweiten Elektrode herzustellen.

Zweckmäßigerweise ist die Gasentladung und/oder der Gasentladungsraum zur Entladung eines Gases, beispielsweise eines Edelgases, zum Abbau einer Überspannung vorgesehen. Weiterhin ist das Überspannungsschutzelement zweckmäßigerweise vorgesehen eine weitere Komponente, beispielsweise ein elektronisches Bauelement, vor der genannten Überspannung zu schützen. Die Überspannung bezeichnet vorzugsweise Spannungen oberhalb einer Betriebs- oder Schwellspannung, ab der die genannte Komponente beschädigt oder zerstört werden kann. Insbesondere ist das Überspannungsschutzelement vorzugsweise derart ausgebildet, dass eine Bogenbrennspannung des Überspannungsschutzelements, welche sich beispielsweise als Folge einer an dem Überspannungsschutzelement anliegenden Überspannung ausbildet, gegenüber einem konventionellen Überspannungsschutzelement und/oder einem Überspannungsschutzelement des Standes der Technik, vergrößert oder besonders groß bemessen ist. Durch eine vergrößerte Bogenbrennspannung kann insbesondere das Folgestromlöschverhalten des Überspannungsschutzelements verbessert oder optimiert werden.

Ein Folgestrom oder Netzfolgestrom kann insbesondere einen Strom zwischen der ersten Elektrode und der zweiten Elektrode bezeichnen, welcher sich nach dem Zünden eines in dem Gasentladungsraum befindlichen Gases oder nach dem Ausbilden eines Lichtbogens zwischen den genannten Elektroden, einstellt. Der Netzfolgestrom kann insbesondere in dem elektronischen Bauteil oder weiteren elektrischen Netzen oder Netzwerken, insbesondere wenn diese einen besonders geringen elektrischen Innenwiderstand aufweisen, Beschädigungen verursachen.

Insbesondere kann sich ein Folgestrom dadurch einstellen, dass nach dem Abklingen einer an die Elektroden des Überspannungsschutzbauteils angelegten Überspannung ein Lichtbogen ausbildet und dieser Lichtboden für eine gewisse Zeit aufrechterhalten bleibt. Wenn beispielsweise eine Netz- oder Betriebsspannung des elektronischen Bauteils kleiner als die Bogenbrennspannung ist, löscht das Überspannungsschutzelement den Lichtbogen selbstständig. Aus diesem Grund ist eine hohe Bogenbrennspannung erwünscht.

Insbesondere ist das Überspannungsschutzelement zum Schutz eines elektronischen Bauteils vor Überspannungen eingerichtet.

In einer bevorzugten Ausgestaltung umläuft die Zwischenelektrodenstruktur die erste Elektrode in Aufsicht auf das Überspannungsschutzelement betrachtet mit einem konstanten Abstand. Durch diese Ausgestaltung kann insbesondere die Bogenbrennspannung des Überspannungsschutzelements, beispielsweise im Vergleich zu einem konventionellen Überspannungsschutzelement, erhöht werden, da der elektrische Widerstand zwischen der ersten Elektrode und der zweiten Elektrode durch die koaxiale oder konzentrische Geometrie der ersten und der zweiten Elektrode und die Vorsehung der Zwischenelektrodenstruktur, beispielsweise während des Ausbildens eines Lichtbogens oder einer Gasentladung zwischen den Elektroden, erhöht werden kann.

In einer bevorzugten Ausgestaltung ist die zweite Elektrode und/oder die Zwischenelektrodenstruktur ringartig ausgestaltet.

Die zweite Elektrode und die Zwischenelektrodenstruktur können konzentrisch zu der ersten Elektrode angeordnet sein. Diese Konzentrizität bezeichnet vorzugsweise die Anordnung der genannten Komponenten in oder entlang eines gemeinsamen Zentrums, wobei die einzelnen Komponenten zu dem Zentrum unterschiedliche Abstände oder Radien aufweisen können. Das Zentrum bezeichnet beispielsweise in Aufsicht auf das Überspannungsschutzelement betrachtet einen Schwerpunkt oder Massenmittelpunkt desselben.

Als Vorteil der beschriebenen konzentrischen, umlaufenden und/oder rotationssymmetrischen Geometrie kann, in Anbetracht einer Vielzahl von möglichen Zündpunkten oder Zündorten zwischen der Zwischenelektrodenstruktur und den Elektroden, der elektrische Widerstand zwischen der ersten Elektrode und der zweiten Elektrode dahingehend erhöht werden, dass sich die Bogenbrennspannung des Überspannungsschutzelements ebenfalls erhöht. Beispielsweise kann - im Falle einer Gasentladung durch eine Überspannung - ein Stromfluss in zumindest einem Teil des Gasentladungsraums beispielsweise zwischen der ersten Elektrode und der Zwischenelektrodenstruktur in einem großen Winkel, beispielsweise 90° relativ zu einem Stromfluss zwischen der Zwischenelektrodenstruktur und der zweiten Elektrode fließen, wodurch insgesamt der elektrische Widerstand erhöht wird.

In einer bevorzugten Ausgestaltung weist das Überspannungsschutzelement eine Hauptachse auf. Die Hauptachse verläuft vorzugsweise durch das oben beschriebene Zentrum.

In einer bevorzugten Ausgestaltung ist die erste Elektrode eine zentrale Elektrode des Überspannungsschutzelements, wobei die zweite Elektrode und die Zwischenelektrodenstruktur neben der ersten Elektrode angeordnet sind. Die zweite Elektrode und die Zwischenelektrodenstruktur sind vorzugsweise, in Aufsicht auf das Überspannungsschutzelement betrachtet, die erste Elektrode umlaufend angeordnet. Durch diese Ausgestaltung kann insbesondere die Bogenbrennspannung des Überspannungsschutzelements, wie oben beschrieben, erhöht werden.

Die erste Elektrode und die zweite Elektrode sind vorzugsweise Hauptelektroden des Überspannungsschutzelements. Die erste Elektrode ist gemäß dieser Ausgestaltung zweckmäßigerweise in der Hauptachse des Überspannungsschutzelements angeordnet.

In einer bevorzugten Ausgestaltung unterteilt die Zwischenelektrodenstruktur den Gasentladungsraum in eine Mehrzahl von gasdurchlässig miteinander verbundenen Teilräumen. Vorzugsweise bedeutet der Ausdruck "gasdurchlässig" in diesem Zusammenhang, dass der Gasentladungsraum trotz der Anordnung der Zwischenelektrodenstruktur ein zusammenhängender Gasentladungsraum ist. Beispielsweise kann eine Gaswechselwirkung, insbesondere über Druck- und Temperaturänderungen zwischen den verschiedenen Teilräumen stattfinden. Mit anderen Worten sind die verschiedenen Teilräume nicht gasdicht. Durch diese Ausgestaltung kann mit Vorteil erreicht werden, dass sich beispielsweise im Gegensatz zu einer Reihenschaltung von hermetisch voneinander getrennten, einzelnen Gasableitern, Druck, Temperatur oder Entladungszustände des in dem Gasentladungsraum angeordneten Gases von einem Teilraum auf den nächsten Teilraum auswirken können und/oder, dass die Teilräume über Druck, Temperatur oder den Ionisationszustand des Gases wechselwirken. Diese Ausgestaltung kann ebenfalls das Folgestromlöschverhalten des Überspannungselements durch eine erhöhte Bogenbrennspannung verbessern.

Die Anordnung der Zwischenelektrodenstruktur, wie oben beschrieben, kann einhergehend mit einer angestrebten höheren Bogenbrennspannung, ebenfalls mit einer Erhöhung der Zündspannung des Überspannungsschutzelements verbunden sein, da sich der elektrische Widerstand der Zündstrecke durch die Unterteilung in Teilräume oder Teilentladungen erhöht. Die Zündspannung erhöht sich jedoch vorzugsweise durch die gasdurchlässig verbundenen Teilräume nicht so stark, wie, wenn das Überspannungsschutzelement beispielsweise lediglich durch eine Reihenschaltung oder Aneinanderreihung von untereinander gasdicht abgeschlossenen Gasableitern oder Gasräumen gebildet wäre. Wenn beispielsweise eine Teilentladung zwischen der ersten Elektrode und der Zwischenelektrodenstruktur gezündet wird, kann sich beispielsweise Druck und Temperatur des Gases in diesem Teilraum erhöhen, wodurch durch die genannte Gaswechselwirkung eine Ausbildung eines Lichtbogens und/oder eine weitere Teilentladung beispielsweise zwischen der Zwischenelektrodenstruktur und der zweiten Elektrode aufgrund des erhöhten Drucks und/oder der erhöhten Temperatur nicht so leicht ausbilden oder vorzugsweise unterdrückt werden kann.

In einer bevorzugten Ausgestaltung bewirkt die Zwischenelektrodenstruktur eine Vergrößerung der Bogenbrennspannung als Folge einer an das Überspannungsschutzelement angelegten Überspannung.

In einer bevorzugten Ausgestaltung sind die erste Elektrode, die Zwischenelektrodenstruktur und die zweite Elektrode äquidistant zueinander angeordnet. Diese Ausgestaltung ist hinsichtlich der Ausbildung einer Gasentladung im Falle einer Überspannung zwischen den Elektroden vorteilhaft. Insbesondere kann durch diese Ausgestaltung eine Gasentladung beziehungsweise ein Lichtbogen zwischen der ersten Elektrode und der Zwischenelektrodenstruktur mit gleicher Wahrscheinlichkeit auftreten wie zwischen der Zwischenelektrodenstruktur und der zweiten Elektrode.

In einer bevorzugten Ausgestaltung sind die erste und die zweite Elektrode axial versetzt zueinander angeordnet. Diese Ausgestaltung und/oder Geometrie kann mit Vorteil eine elektrische Isolierung der ersten Elektrode und der zweiten Elektrode voneinander erleichtern.

In einer bevorzugten Ausgestaltung weist die Zwischenelektrodenstruktur einen axialen Bereich auf, in welchem diese mit der ersten Elektrode, nicht aber mit der zweiten Elektrode überlappt.

In einer bevorzugten Ausgestaltung weist die Zwischenelektrodenstruktur einen axialen Bereich auf, in welchem diese mit der zweiten Elektrode, nicht aber mit der ersten Elektrode überlappt.

Durch die letzten beiden Ausgestaltungen kann vorteilhafterweise die relative Anordnung der ersten und zweiten Elektrode und der Zwischenelektrodenstruktur erleichtert und/oder die Abstände der genannten Komponenten zueinander definiert werden, wodurch insbesondere eine elektrische Isolierung der ersten und der zweiten Elektrode vereinfacht werden kann.

Erfindungsgemäß weist die Zwischenelektrodenstruktur eine Mehrzahl von in Aufsicht auf das Überspannungsschutzelement äquidistant zueinander angeordneten und elektrisch voneinander getrennten Elektrodenkörpern auf. Durch diese Ausgestaltung kann die Bogenbrennspannung - entsprechend der Anzahl der für die Zwischenelektrodenstruktur vorgesehenen Elektrodenkörper - weiter erhöht und/oder das Folgestromlöschverhalten des Überspannungsschutzelements verbessert werden. Jeder Elektrodenkörper ist dabei vorzugsweise ringförmig oder ringartig ausgebildet. Weiterhin sind die Elektrodenkörper zweckmäßigerweise elektrisch voneinander getrennt.

In einer bevorzugten Ausgestaltung weist die Zwischenelektrodenstruktur nur zwei Elektrodenkörper auf.

Erfindungsgemäß weist die Zwischenelektrodenstruktur einen inneren und einen äußeren Elektrodenkörper auf, wobei der innere und der äußere Elektrodenkörper jeweils ringförmig oder ringartig ausgebildet sind.

Erfindungsgemäß sind der innere und der äußere Elektrodenkörper axial versetzt zueinander angeordnet. Diese Ausgestaltung und/oder Geometrie kann hingegen mit Vorteil eine elektrische Isolierung des inneren Elektrodenkörpers und des äußeren Elektrodenkörpers voneinander erleichtern.

In einer bevorzugten Ausgestaltung sind die erste Elektrode, der innere Elektrodenkörper, der äußere Elektrodenkörper und die zweite Elektrode in dieser Reihenfolge einander nachfolgend axial versetzt angeordnet.

In einer bevorzugten Ausgestaltung weist das Überspannungsschutzelement eine Isolationsstruktur auf, die mindestens eine radiale Anlagefläche aufweist, die wiederum an einer radialen Fläche oder radialen Anlagefläche der ersten und/oder zweiten Elektrode anliegt. Jede radiale Anlagefläche erstreckt sich vorzugsweise entlang einer durch die Hauptachse definierte Richtung, derart, dass beispielsweise eine Oberflächennormale der radialen Anlagefläche radial ausgerichtet ist.

In einer bevorzugten Ausgestaltung weist die Isolationsstruktur einen ersten und einen zweiten weitgehend rotationssymmetrischen Isolationskörper auf, wobei jeder Isolationskörper eine Anlagestufe mit einer radialen Anlagefläche und einer axialen Anlagefläche aufweist. Die genannten Anlageflächen sind vorzugsweise ausgebildet, die Bewegung von an diese anliegende Komponenten des Überspannungsschutzelements, zu begrenzen. Die genannte axiale Anlagefläche ist vorzugsweise derart orientiert, dass eine Oberflächennormale dieser Fläche parallel zur Hauptachse des Überspannungsschutzelements orientiert ist. Die Rotationssymmetrie der Isolationskörper kann vorzugsweise bis auf kleinere Abweichungen beispielsweise Befestigungseinrichtungen oder ähnliche Merkmale vorliegen.

In einer bevorzugten Ausgestaltung liegt die Anlagestufe des ersten Isolationskörpers an dem inneren Elektrodenkörper an. In einer bevorzugten Ausgestaltung liegt die Anlagestufe des zweiten Isolationskörpers an dem äußeren Elektrodenkörper an.

Der Ausdruck "anlegen" oder "Anlage" kann vorliegend bedeuten, dass die genannten Komponenten sich berühren und dabei mechanisch in Kontakt stehen, jedoch vorzugsweise nicht mechanisch fest miteinander verbunden sind, so dass die entsprechenden Elemente einen gewissen Spielraum aufweisen können. Die genannten Abstände können dann ebenfalls entsprechend des genannten Spielraums variieren.

In einer bevorzugten Ausgestaltung ist der erste Isolationskörper ringartig ausgebildet und weist eine Aussparung auf, wobei sich die erste Elektrode in die Aussparung hinein erstreckt.

In einer bevorzugten Ausgestaltung ist der zweite Isolationskörper axial versetzt zu der ersten Elektrode angeordnet.

In einer bevorzugten Ausgestaltung definiert der erste Isolationskörper den axialen Versatz des inneren und des äußeren Elektrodenkörpers voneinander.

In einer bevorzugten Ausgestaltung definiert der erste Isolationskörper den radialen Abstand des inneren Elektrodenkörpers von der ersten Elektrode.

In einer bevorzugten Ausgestaltung definiert der zweite Isolationskörper den axialen Versatz des inneren und des äußeren Elektrodenkörpers.

In einer bevorzugten Ausgestaltung definiert der zweite Isolationskörper den radialen Abstand des äußeren Elektrodenkörpers von der zweiten Elektrode.

In einer bevorzugten Ausgestaltung definiert die Isolationsstruktur, beispielsweise über die Anordnung des ersten Isolationskörpers und des zweiten Isolationskörpers den radialen Abstand des inneren Elektrodenkörpers und des äußeren Elektrodenkörpers.

Durch die sieben zuletzt genannten Ausgestaltungen kann mit Vorteil eine elektrische Isolierung der ersten Elektrode, des inneren Elektrodenkörpers, des äußeren Elektrodenkörpers und der zweiten Elektrode voneinander erleichtert werden.

Durch die Definition oder Beschränkung der Abstände, lediglich durch Anlegen der Isolationsstruktur oder der Isolationskörper an die Elektroden oder die Zwischenelektrodenstruktur, oder umgekehrt, kann mit Vorteil die oben genannte Ausgestaltung des zusammenhängenden Gasentladungsraums, wobei eine gasdurchlässige Verbindung zwischen den einzelnen Teilräumen erhalten bleibt, erreicht werden, da auf diese Weise vorzugsweise keine gasdichte Trennung der Teilräume des Gasentladungsraums erfolgt.

In einer bevorzugten Ausgestaltung betragen der Abstand der ersten Elektrode von dem inneren Elektrodenkörper, der Abstand des inneren Elektrodenkörpers von dem äußeren Elektrodenkörper und/oder der Abstand des äußeren Elektrodenkörpers von der zweiten Elektrode jeweils zwischen 0,5 mm und 0,8 mm.

Weitere Vorteile, vorteilhafte Ausgestaltungen und Zweckmäßigkeiten der Erfindung ergeben sich aus der folgenden Beschreibung der Ausführungsbeispiele in Verbindung mit den Figuren.
Figur 1 zeigt zumindest einen Teil eines Querschnitts eines Überspannungsschutzelements gemäß einer beispielhaften Ausgestaltung.
Figur 2 zeigt eine schematische Aufsicht auf zumindest einen Teil eines Überspannungsschutzelements.

Gleiche, gleichartige und gleich wirkende Elemente sind in den Figuren mit gleichen Bezugszeichen versehen. Die Figuren und die Größenverhältnisse der in den Figuren dargestellten Elemente untereinander sind nicht als maßstäblich zu betrachten. Vielmehr können einzelne Elemente zur besseren Darstellbarkeit und/oder zum besseren Verständnis übertrieben groß dargestellt sein.

Figur 1 zeigt einen Querschnitt eines Überspannungsschutzelements 100 in einer beispielhaften Ausgestaltung. Das Überspannungsschutzelement 100 weist ein Gehäuse 20 auf. Das Gehäuse 20 ist vorzugsweise elektrisch isolierend.

Das Überspannungsschutzelement 100 ist vorzugsweise zum Schutz beispielsweise eines elektronischen Bauteils (nicht explizit dargestellt) vor Überspannungen vorgesehen und dementsprechend eingerichtet.

Das Überspannungsschutzelement 100 weist eine erste Elektrode 1 auf. Die erste Elektrode 1 ist vorzugsweise eine zentrale Elektrode oder Mittenelektrode. Das Überspannungsschutzelement 100 weist weiterhin eine Hauptachse X auf, in welcher die erste Elektrode 1 zentrisch angeordnet ist. Das Überspannungsschutzelement 100 weist weiterhin eine zweite Elektrode 2 auf. Die erste Elektrode 1 und die zweite Elektrode 2 sind vorzugsweise Hauptelektroden des Überspannungsschutzelements 100. Die zweite Elektrode 2 ist, in Aufsicht auf das Überspannungsschutzelements 100 betrachtet (vgl. Figur 2), konzentrisch zu der ersten Elektrode 1 oder die erste Elektrode 1 umlaufend angeordnet (vgl. Figur 2). Die zweite Elektrode 2 ist zweckmäßigerweise weiterhin elektrisch von der ersten Elektrode 1 isoliert. Weiterhin ist die zweite Elektrode 2 vorzugsweise ringförmig ausgestaltet.

Das Überspannungsschutzelement kann zur elektrischen Kontaktierung der ersten und zweiten Elektrode 1, 2 elektrische Anschlusskontakte beispielsweise an einer Ober- und Unterseite des Überspannungsschutzelements 100 aufweisen, welche in Figur 1 jedoch nicht explizit gekennzeichnet sind.

Das Überspannungsschutzelement 100 weist weiterhin einen Gasentladungsraum 10 auf. Der Gasentladungsraum 10 ist zwischen der ersten Elektrode 1 und der zweiten Elektrode 2 angeordnet. Der Gasentladungsraum 10 ist vorzugsweise durch einen axialen Überlapp der ersten Elektrode 1 und der zweiten Elektrode 2 gebildet oder definiert. Die erste Elektrode 1 und die zweite Elektrode 2 sind axial versetzt zueinander angeordnet.

Vorzugsweise weist die Zwischenelektrodenstruktur 3 einen axialen Bereich auf, in welchem diese mit der ersten Elektrode 1, nicht aber mit der zweiten Elektrode 2 überlappt. Weiterhin weist die Zwischenelektrodenstruktur 3 vorzugsweise einen axialen Bereich auf, in welchem die Zwischenelektrodenstruktur 3 mit der zweiten Elektrode 2, nicht aber mit der ersten Elektrode 1 überlappt.

Das Überspannungsschutzelement 100 weist weiterhin eine Zwischenelektrodenstruktur 3 auf. Die Zwischenelektrodenstruktur 3 ist in dem Gasentladungsraum 10 angeordnet. Die Zwischenelektrodenstruktur 3 umläuft die erste Elektrode 1 vorzugsweise mit einem konstanten Abstand. Die Zwischenelektrodenstruktur 3 umfasst einen inneren Elektrodenkörper 4. Die Zwischenelektrodenstruktur 3 umfasst weiterhin einen äußeren Elektrodenkörper 5. Alternativ kann die Zwischenelektrodenstruktur 3 weitere, beispielsweise konzentrisch angeordnete und elektrisch voneinander getrennte, Elektrodenkörper aufweisen. Der innere Elektrodenkörper 4 und der äußere Elektrodenkörper 5 sind, in Aufsicht auf das Überspannungsschutzelements 100 betrachtet, vorzugsweise konzentrisch zu der ersten Elektrode 1 und/oder der zweiten Elektrode 2 oder beispielsweise die erste Elektrode 1 umlaufend angeordnet. Der innere Elektrodenkörper 4 und der äußere Elektrodenkörper 5 sind vorzugsweise ebenfalls ringförmig ausgestaltet und zweckmäßigerweise elektrisch voneinander isoliert.

Der innere Elektrodenkörper 4 und der äußere Elektrodenkörper 5 sind weiterhin axial zueinander versetzt, aber mit einem axialen Überlapp zueinander angeordnet. Die erste Elektrode 1, der innere Elektrodenkörper 4, der äußere Elektrodenkörper 5 und die zweite Elektrode 2 sind vorzugsweise in dieser Reihenfolge einander nachfolgend axial versetzt angeordnet (von oben nach unten in Figur 1).

Das Überspannungsschutzelement 100 weist weiterhin eine Isolationsstruktur 6 auf. Die Isolationsstruktur 6 ist konzentrisch oder koaxial zu der ersten Elektrode 1 angeordnet. Die Isolationsstruktur 6 weist einen ersten Isolationskörper 7 auf. Der erste Isolationskörper 7 ist ringartig ausgestaltet. Der erste Isolationskörper 7 weist eine Aussparung 17 auf, in die sich die erste Elektrode 1 erstreckt. Die Isolationsstruktur 6 weist weiterhin einen zweiten Isolationskörper 8 auf. Der zweite Isolationskörper 8 ist derart versetzt zu der ersten Elektrode 1 angeordnet, dass die genannten Komponenten axial nicht überlappen.

Insgesamt sind der innere Elektrodenkörper 4 und der äußere Elektrodenkörper 5 der Zwischenelektrodenstruktur 3 und die zweite Elektrode 2 konzentrisch um die erste Elektrode 1 herum und axial versetzt zu dieser angeordnet. Durch die Anordnung der Zwischenelektrodenstruktur 3 wird der Gasentladungsraum 10 in eine Mehrzahl von miteinander gasdurchlässig verbundenen oder in Gaswechselwirkung stehenden Teilräumen 10A, 10B und 10C, unterteilt.

Der erste Isolationskörper 7 weist eine radiale Anlagefläche 14 auf, welche den ersten Isolationskörper 7 beziehungsweise den ringförmigen Körper desselben an einer Innenseite berandet. Mit der radialen Anlagefläche 14 liegt der erste Isolationskörper 7 an einer radialen äußeren Fläche (nicht explizit gekennzeichnet) der ersten Elektrode 1 an.

Der zweite Isolationskörper 8 weist eine radiale Anlagefläche 13 auf, welche den zweiten Isolationskörper 8 an einer Außenseite berandet. Mit der radialen Anlagefläche 13 liegt der zweite Isolationskörper 8 an einer radialen inneren Fläche (nicht explizit gekennzeichnet) der zweiten Elektrode 2 an.

Der erste Isolationskörper 7 weist weiterhin eine innere Anlagestufe 15 auf. Die Anlagestufe 15 weist eine radiale Anlagefläche 11 und, um die Stufe zu bilden, eine nicht explizit gekennzeichnete axiale Anlagefläche auf. Vergleichbar weist der zweite Isolationskörper 8 eine äußere Anlagestufe 16 auf. Die Anlagestufe 16 weist eine radiale Anlagefläche 12 und, um die Stufe zu bilden, ebenfalls eine axiale Anlagefläche (nicht explizit gekennzeichnet) auf.

Vorzugsweise definiert die Isolationsstruktur 6, insbesondere der erste Isolationskörper 7 und der zweite Isolationskörper 8 - über die genannten Anlageflächen und Anlagestufen - die Abstände der ersten Elektrode 1, der zweiten Elektrode 2 und der Zwischenelektrodenstruktur 3 für eine elektrische Isolation der genannten Komponenten.

Über die Anlageflächen 11, 14 und/oder die Anlagestufen 15 definiert der erste Isolationskörper 7 vorzugsweise den axialen Versatz des inneren und des äußeren Elektrodenkörpers 4, 5 und den radialen Abstand des inneren Elektrodenkörpers 4 von der ersten Elektrode 1. Weiterhin definiert der zweite Isolationskörper 8 über die Anlageflächen 12, 13 und/oder die Anlagestufen 16 den axialen Versatz des inneren und des äußeren Elektrodenkörpers 4, 5 und den radialen Abstand des äußeren Elektrodenkörpers 5 von der zweiten Elektrode 2.

Weiterhin definiert die Isolationsstruktur 6, beispielsweise über die Anordnung des ersten Isolationskörpers 7 und des zweiten Isolationskörpers 8 den radialen Abstand (in Figur 1 mit A gekennzeichnet) des inneren Elektrodenkörpers 4 und des äußeren Elektrodenkörpers 5.

Beispielsweise kann der innere Elektrodenkörper 4 bei einem Zusammenbau des Überspannungsschutzelements in den ersten Isolationskörper 7 eingelegt und/oder mit dieser verklemmt werden oder umgekehrt, so dass der radialer Abstand zum Beispiel für die elektrische Isolierung zwischen dem inneren Elektrodenkörper 4 und der ersten Elektrode 1 festgelegt wird. Weiterhin ist der zweite Isolationskörper 8 vorzugsweise in die ringförmige zweite Elektrode 2 eingelegt und der äußere Elektrodenkörper 8 um die Anlagestufe 16 des zweiten Isolationskörpers 8 herum angeordnet oder angelegt, so dass für die entsprechende elektrische Isolierung beispielsweise der radiale Abstand des äußeren Elektrodenkörpers 5 zum inneren Elektrodenkörper 4 und zur zweiten Elektrode 2 definiert oder festgelegt ist.

Für die Definition der genannten Abstände steht die Isolationsstruktur 6 vorzugsweise mit der ersten Elektrode 1, der Zwischenelektrodenstruktur 3 und der zweiten Elektrode 2 in Kontakt ohne mechanisch fest mit den genannten Komponenten verbunden zu sein.

Die erste Elektrode 1, der innere Elektrodenkörper 4, der äußere Elektrodenkörper 5 und die zweite Elektrode 2 sind vorzugsweise radial (also horizontal in Figur 1) in der konzentrischen Anordnung äquidistant zueinander beabstandet oder angeordnet. Die genannten äquidistanten Abstände können jeweils im Bereich von 0,5 mm bis 0,8 mm liegen.

Alternativ können beispielsweise der Abstand der ersten Elektrode 1 von dem inneren Elektrodenkörper 4, der Abstand des inneren Elektrodenkörpers 4 von dem äußeren Elektrodenkörper 5 und/oder der Abstand des äußeren Elektrodenkörpers 5 von der zweiten Elektrode 2 voneinander abweichen.

Vorzugsweise ist das Überspannungsschutzelement 100 und/oder die genannten Komponenten desselben zumindest weitgehend rotationssymmetrisch, beispielsweise zu der Hauptachse, ausgestaltet.

Figur 2 zeigt schematisch eine Aufsicht auf das Überspannungsschutzelement 100, beziehungsweise auf die erste Elektrode 1, die zweite Elektrode 2 und die Zwischenelektrodenstruktur 3. Es ist weiterhin ein erster, zwischen der ersten Elektrode 1 und der Zwischenelektrodenstruktur 3 ausgebildeter Lichtbogen L1 gezeigt. Weiterhin ist ein zweiter, zwischen der Zwischenelektrodenstruktur 3 und der zweiten Elektrode 2 ausgebildeter Lichtbogen L2 gezeigt. Die Lichtbögen können sich als Folge einer beispielsweise zwischen den Elektroden 1, 2 an das Überspannungsschutzelement 100 angelegten Überspannung ausbilden. Es ist in Figur 2 zu erkennen, dass die durch die Lichtbögen L1, L2 angedeuteten elektrischen Stromflüsse in einem großen Winkel - beispielsweise größer als 90 °C - relativ zueinander ausgebildet sind. Dadurch kann insbesondere der elektrische Widerstand der gesamten Entladungsstrecke erhöht und mit Vorteil eine Bogenbrennspannung des Überspannungsschutzelements 100 erhöht werden.

In einer alternativen Ausgestaltung, kann das Überspannungsschutzelement 100 nicht konzentrisch oder koaxial wie oben beschrieben, sondern mit einer linearen Anordnung beispielsweise der ersten Elektrode, der Zwischenelektrodenstruktur und der zweiten Elektrode ausgeführt sein, wodurch sich ebenfalls Vorteile einer größeren Bogenbrennspannung für das Überspannungsschutzelement ausnutzen lassen.

Die Erfindung ist nicht durch die Beschreibung anhand der Ausführungsbeispiele beschränkt. Vielmehr umfasst die Erfindung jedes neue Merkmal sowie jede Kombination von Merkmalen was insbesondere jede Kombination von Merkmalen in den Patentansprüchen beinhaltet, auch wenn dieses Merkmal oder diese Kombination selbst nicht explizit in den Patentansprüchen oder Ausführungsbeispielen angegeben ist.

### Bezugszeichenliste

- 1: Erste Elektrode
- 2: Zweite Elektrode
- 3: Zwischenelektrodenstruktur
- 4: Innerer Elektrodenkörper
- 5: Äußerer Elektrodenkörper
- 6: Isolationsstruktur
- 7: Erster Isolationskörper
- 8: Zweiter Isolationskörper
- 10: Gasentladungsraum
- 10A, 10B, 10C: Teilraum
- 11, 12, 13, 14: Radiale Anlagefläche
- 15, 16: Anlagestufe
- 17: Aussparung
- 20: Gehäuse
- 100: Überspannungsschutzelement
- X: Hauptachse
- L1, L2: Lichtbogen

## Patentansprüche

1. Überspannungsschutzelement (100) aufweisend eine erste Elektrode (1), eine zweite Elektrode (2) und einen Gasentladungsraum (10), der zwischen der ersten Elektrode (1) und der zweiten Elektrode (2) angeordnet ist, wobei
- das Überspannungsschutzelement (100) eine Zwischenelektrodenstruktur (3) aufweist, die in dem Gasentladungsraum (10) angeordnet und elektrisch von der ersten und der zweiten Elektrode (1, 2) isoliert ist,
- die Zwischenelektrodenstruktur (3) eine Mehrzahl von in Aufsicht auf das Überspannungsschutzelement (100) betrachtet und elektrisch voneinander getrennten Elektrodenkörpern (4, 5) aufweist,
- die Zwischenelektrodenstruktur (3) einen inneren und einen äußeren Elektrodenkörper (4, 5) aufweist, wobei der innere und der äußere Elektrodenkörper (4, 5) jeweils ringförmig ausgebildet sind, **dadurch gekennzeichnet, dass** der innere und der äußere Elektrodenkörper (4, 5) axial versetzt zueinander angeordnet sind.

2. Überspannungsschutzelement (100) nach Anspruch 1, wobei die erste Elektrode (1) eine zentrale Elektrode ist, und wobei die zweite Elektrode (2) und die Zwischenelektrodenstruktur (3) neben der ersten Elektrode (1) angeordnet sind.

3. Überspannungsschutzelement (100) nach Anspruch 1 oder 2, wobei die Zwischenelektrodenstruktur (3) die erste Elektrode (1) mit einem konstanten Abstand umläuft.

4. Überspannungsschutzelement (100) nach einem der vorhergehenden Ansprüche, wobei die Zwischenelektrodenstruktur (3) den Gasentladungsraum (10) in eine Mehrzahl von gasdurchlässig miteinander verbundenen Teilräumen (10A, 10B, 10C) unterteilt.

5. Überspannungsschutzelement (100) nach einem der vorhergehenden Ansprüche, wobei die erste Elektrode (1), die Zwischenelektrodenstruktur (3) und die zweite Elektrode (2) jeweils äquidistant zueinander angeordnet sind.

6. Überspannungsschutzelement (100) nach einem der vorhergehenden Ansprüche, wobei die erste und die zweite Elektrode (1, 2) axial versetzt zueinander angeordnet sind.

7. Überspannungsschutzelement (100) nach einem der vorhergehenden Ansprüche, welches eine Isolationsstruktur (6) aufweist, die mindestens eine radiale Anlagefläche (13, 14) aufweist, die an einer radialen Fläche der ersten und/oder zweiten Elektrode (1, 2) anliegt.

8. Überspannungsschutzelement (100) nach Anspruch 7, wobei die Isolationsstruktur (6) einen ersten und einen zweiten Isolationskörper (7, 8) aufweist, wobei jeder Isolationskörper (7, 8) eine Anlagestufe (15, 16) mit einer radialen (11, 12) Anlagefläche und einer axialen Anlagefläche aufweist.

9. Überspannungsschutzelement (100) nach Anspruch 8, wobei die Anlagestufe (15) des ersten Isolationskörpers (7) an dem inneren Elektrodenkörper (4) anliegt und die Anlagestufe (16) des zweiten Isolationskörpers (8) an dem äußeren Elektrodenkörper (5) anliegt.

10. Überspannungsschutzelement (100) nach Anspruch 8 oder 9, wobei der erste Isolationskörper (7) ringartig ausgebildet ist und eine Aussparung (17) aufweist, wobei sich die erste Elektrode (1) in die Aussparung (17) hinein erstreckt.

11. Überspannungsschutzelement (100) nach einem der Ansprüche 8 bis 10, wobei der zweite Isolationskörper (8) axial versetzt zu der ersten Elektrode (1) angeordnet ist.

12. Überspannungsschutzelement (100) nach einem der vorhergehenden Ansprüche, wobei die Zwischenelektrodenstruktur (3) eine Vergrößerung der Bogenbrennspannung als Folge einer an das Überspannungsschutzelement (100) angelegten Überspannung, bewirkt.

## Claims

1. Surge protection element (100) comprising a first electrode (1), a second electrode (2) and a gas discharge chamber (10), which is arranged between the first electrode (1) and the second electrode (2),
- the surge protection element (100) having an inter-electrode structure (3) which is arranged in the gas discharge chamber (10) and is electrically insulated from the first and second electrodes (1, 2),
- the inter-electrode structure (3) having, in plan view onto the surge protection element (100), a plurality of electrode bodies (4, 5) isolated electrically from one another,
- the inter-electrode structure (3) having an inner and an outer electrode body (4, 5), the inner and outer electrode bodies (4, 5) each being annular in form, **characterized in that**
- the inner and outer electrode bodies (4, 5) are arranged axially offset relative to one another.

2. Surge protection element (100) according to Claim 1, wherein the first electrode (1) is a central electrode, and wherein the second electrode (2) and the inter-electrode structure (3) are arranged next to the first electrode (1).

3. Surge protection element (100) according to Claim 1 or 2, wherein the inter-electrode structure (3) surrounds the first electrode (1) at a constant distance.

4. Surge protection element (100) according to one of the preceding claims, wherein the inter-electrode structure (3) subdivides the gas discharge chamber (10) into a plurality of sub-chambers (10A, 10B, 10C) connected together in gas-permeable manner.

5. Surge protection element (100) according to one of the preceding claims, wherein the first electrode (1), the inter-electrode structure (3) and the second electrode (2) are each arranged equidistantly from one another.

6. Surge protection element (100) according to one of the preceding claims, wherein the first and the second electrodes (1, 2) are arranged axially offset relative to one another.

7. Surge protection element (100) according to one of the preceding claims, which has an insulating structure (6) which has at least one radial contact surface (13, 14) which rests against a radial surface of the first and/or second electrode (1, 2).

8. Surge protection element (100) according to Claim 7, wherein the insulating structure (6) has a first and a second insulating body (7, 8), wherein each insulating body (7, 8) has a contact step (15, 16) with a radial (11, 12) contact surface and an axial contact surface.

9. Surge protection element (100) according to Claim 8, wherein the contact step (15) of the first insulating body (7) rests against the inner electrode body (4) and the contact step (16) of the second insulating body (8) rests against the outer electrode body (5).

10. Surge protection element (100) according to Claim 8 or 9, wherein the first insulating body (7) is of annular configuration and has a recess (17), wherein the first electrode (1) extends into the recess (17).

11. Surge protection element (100) according to one of Claims 8 to 10, wherein the second insulating body (8) is arranged axially offset relative to the first electrode (1).

12. Surge protection element (100) according to one of the preceding claims, wherein the inter-electrode structure (3) brings about an increase in the arc voltage as a consequence of a surge applied to the surge protection element (100).

## Revendications

1. Élément de protection contre les surtensions (100), présentant une première électrode (1), une deuxième électrode (2) et une chambre de décharge de gaz (10), qui est agencée entre la première électrode (1) et la deuxième électrode (2),
- l'élément de protection contre les surtensions (100) présentant une structure d'électrode intermédiaire (3) qui est agencée dans la chambre de décharge de gaz (10) et isolée électriquement par rapport à la première et à la deuxième électrode (1, 2),
- la structure d'électrode intermédiaire (3) présentant une pluralité de corps d'électrodes (4, 5) en vue du dessus sur l'élément de protection contre les surtensions (100) et électriquement séparés les uns des autres,
- la structure d'électrode intermédiaire (3) présentant un corps d'électrode interne et un corps d'électrode externe (4, 5), le corps d'électrode interne et le corps d'électrode externe (4, 5) étant à chaque fois conçus de manière annulaire, **caractérisé**
- **en ce que** le corps d'électrode interne et le corps d'électrode externe (4, 5) sont disposés de manière axialement décalée l'un par rapport à l'autre.

2. Élément de protection contre les surtensions (100) selon la revendication 1, la première électrode (1) étant une électrode centrale et
la deuxième électrode (2) et la structure d'électrode intermédiaire (3) étant agencées à côté de la première électrode (1).

3. Élément de protection contre les surtensions (100) selon la revendication 1 ou 2, la structure d'électrode intermédiaire (3) entourant la première électrode (1) à une distance constante.

4. Élément de protection contre les surtensions (100) selon l'une quelconque des revendications précédentes, la structure d'électrode intermédiaire (3) divisant la chambre de décharge de gaz (10) en une pluralité d'espaces partiels (10A, 10B, 10C) reliés de manière perméable aux gaz les uns aux autres.

5. Élément de protection contre les surtensions (100) selon l'une quelconque des revendications précédentes, la première électrode (1), la structure d'électrode intermédiaire (3) et la deuxième électrode (2) étant à chaque fois agencées de manière équidistante les unes par rapport aux autres.

6. Élément de protection contre les surtensions (100) selon l'une quelconque des revendications précédentes, la première et la deuxième électrode (1, 2) étant agencées de manière axialement décalée l'une par rapport à l'autre.

7. Élément de protection contre les surtensions (100) selon l'une quelconque des revendications précédentes, qui présente une structure d'isolation (6), qui présente au moins une surface de butée radiale (13, 14) qui se place contre une surface radiale de la première et/ou de la deuxième électrode (1, 2).

8. Élément de protection contre les surtensions (100) selon la revendication 7, la structure d'isolation (6) présentant un premier et un deuxième corps d'isolation (7, 8), chaque corps d'isolation (7, 8) étant un étage de butée (15, 16) pourvu d'une surface de butée radiale (11, 12) et d'une surface de butée axiale.

9. Élément de protection contre les surtensions (100) selon la revendication 8, l'étage de butée (15) du premier corps d'isolation (7) se situant contre le corps d'électrode interne (4) et l'étage de butée (16) du deuxième corps d'isolation (8) se situant contre le corps d'électrode externe (5).

10. Élément de protection contre les surtensions (100) selon la revendication 8 ou 9, le premier corps d'isolation (7) étant conçu de manière annulaire et présentant un évidement (17), la première électrode (1) s'étendant dans l'évidement (17) .

11. Élément de protection contre les surtensions (100) selon l'une quelconque des revendications 8 à 10, le deuxième corps d'isolation (8) étant agencé de manière axialement décalée par rapport à la première électrode (1).

12. Élément de protection contre les surtensions (100) selon l'une quelconque des revendications précédentes, la structure d'électrode intermédiaire (3) provoquant un agrandissement de la tension de décharge d'arc suite à une surtension appliquée à l'élément de protection contre les surtensions (100).
